# FASCICULE DE BREVET EUROPEEN

(11) **EP 3 502 610 B1**
(45) Date de publication et mention de la délivrance du brevet: **14.10.2020**
(21) Numéro de dépôt: 18213734.9
(22) Date de dépôt: 18.12.2018
(51) Int. Cl.: F42B 4/26, F42B 4/28, F42B 12/36, F42B 12/42

(54) **FUSEE DE DETRESSE**
SIGNALRAKETE
DISTRESS FLARE

(30) Priorité: 19.12.2017 FR 1762406
(43) Date de publication de la demande: 26.06.2019
(73) Titulaire: Commissariat à l'énergie atomique et aux énergies alternatives, 75015 Paris (FR)
(72) Inventeur: BERSENEFF, Boris, 38700 La Tronche (FR); CHATROUX, Daniel, 38470 Têche (FR)
(74) Mandataire: Brevalex

(56) Documents cités:
- KR-A- 20130 038 676
- KR-A- 20170 013 726
- KR-B1- 101 664 896

## Description

### DOMAINE TECHNIQUE

La présente invention concerne une fusée de détresse. En particulier, la présente invention concerne une fusée de détresse pourvue de moyens d'illumination, notamment des diodes électroluminescentes, alimentés par une batterie. Selon un aspect particulièrement intéressant, la fusée de détresse est pourvue d'une enveloppe gonflable qui lorsqu'elle est déployée diffuse le rayonnement lumineux émis par les moyens d'illumination de manière isotrope.

### ART ANTÉRIEUR

Une fusée de détresse connue de l'état de la technique comprend une charge pyrotechnique qui, lorsqu'elle se consume, émet un rayonnement lumineux très intense destiné à signaler une situation d'urgence et/ou de danger.

La fusée de détresse est généralement propulsée à une altitude de plusieurs centaines de mètres de manière à ce que le rayonnement lumineux soit repérable sur une longue distance, par exemple plusieurs kilomètres.

Cependant, cette fusée de détresse connue de l'état de la technique n'est pas satisfaisante.

En effet, la durée d'émission du rayonnement lumineux par la fusée de détresse, régie par la charge pyrotechnique, est relativement courte, et ne laisse que peu de temps pour son repérage, par une unité de secours par exemple.

L'emport d'une charge pyrotechnique plus importante afin d'augmenter la durée d'émission représente un risque qui n'est pas souhaitable, en particulier en situation d'urgence.

Le brevet KR101664896B1, qui forme un point de départ pour le préambule de la revendication 1, décrit une fusée de détresse électrique.

Ainsi, un but de la présente invention est de proposer une fusée de détresse présentant des agencements permettant d'étendre la durée d'émission du rayonnement lumineux par rapport aux fusées de détresse connues de l'état de la technique.

Un autre but de la présente invention est de proposer une fusée de détresse pour laquelle l'émission du rayonnement lumineux peut être gérée dans le temps, en particulier après la chute sur le sol ou dans l'eau de ladite fusée.

Un autre but de la présente invention est de proposer une fusée de détresse susceptible de moduler l'intensité du rayonnement lumineux émis.

### EXPOSÉ DE L'INVENTION

La présente invention concerne une fusée de détresse pourvue d'une cartouche et de moyens de déclenchement destinés à propulser ladite cartouche en altitude.

Selon un mode de mise en œuvre de la présente invention, les moyens de déclenchement comprennent une douille pourvue d'une charge pyrotechnique, dite charge d'éjection, destinée à éjecter la cartouche.

La cartouche comprend en outre des moyens d'illumination susceptibles d'émettre un rayonnement lumineux, en particulier des diodes électroluminescentes, disposés sur une surface latérale qui relie les deux extrémités de la cartouche.

Les moyens d'illumination sont, au sens de la présente invention, alimentés par une batterie.

De manière particulièrement avantageuse, la fusée de détresse comprend une enveloppe gonflable, en recouvrement de la surface latérale, adaptée pour être déployée sous l'action de moyens de déploiement et diffuser le rayonnement lumineux.

La mise en œuvre de l'enveloppe gonflable permet de diffuser le rayonnement lumineux émis par les moyens d'illumination de manière essentiellement isotrope.

Ainsi, les buts de la présente invention sont, au moins en partie, atteints par une fusée de détresse qui comprend :
- une cartouche comprenant deux extrémités reliées par une surface latérale ;
- des moyens de déclenchement destinés à propulser la cartouche en altitude ;
- des moyens d'illumination alimentés par une batterie et susceptibles d'émettre un rayonnement lumineux, lesdits moyens d'illumination étant disposés sur la surface latérale ;
- une enveloppe gonflable, en recouvrement de la surface latérale, adaptée pour être déployée sous l'action de moyens de déploiement et diffuser le rayonnement lumineux.

Selon un mode de mise en œuvre, les moyens d'illumination comprennent des diodes électroluminescentes destinées à émettre le rayonnement lumineux selon un spectre de longueurs d'ondes prédéterminée.

Les diodes électroluminescentes permettent une meilleure gestion dans le temps de l'énergie qu'elles consomment, et autorisent ainsi une durée d'émission du rayonnement lumineux prolongée par rapport aux fusées de détresse connues de l'état de la technique.

Par ailleurs, les diodes électroluminescentes sont peu consommatrices d'énergie, et ne nécessitent donc pas l'emport d'une quantité d'énergie importante.

Selon un mode de mise en œuvre, l'enveloppe gonflable est enduite d'une couche de matériau luminophore destinée à modifier l'étendue du spectre du rayonnement lumineux émis par les moyens d'illumination, avantageusement la modification de l'étendue du spectre comprend une augmentation de ladite étendue.

La combinaison des luminophores et des diodes électroluminescentes permet d'étendre la largeur du spectre du rayonnement effectivement émis par lesdites diodes.

La mise en œuvre des luminophores permet également de renforcer la diffusion isotrope du rayonnement.

Selon un mode de mise en œuvre, l'enveloppe gonflable, lorsqu'elle est déployée, permet la flottaison de la fusée de détresse.

Ainsi, la fusée de détresse peut avantageusement être mise en œuvre sur un plan d'eau, par exemple en haute mer.

Selon un mode de mise en œuvre, les moyens de déploiement comprennent une charge pyrotechnique, dite charge de déploiement, disposée au niveau d'une extrémité de la cartouche.

Selon un mode de mise en œuvre, les moyens de déclenchement comprennent une douille, coopérant avec la cartouche, et pourvue d'une charge pyrotechnique, dite charge d'éjection, destinée à propulser la cartouche.

Selon un mode de mise en œuvre, la fusée de détresse comprend un module de contrôle électronique, alimenté par la batterie, destiné à moduler l'intensité du rayonnement lumineux en fonction de l'altitude de ladite fusée selon des critères prédéterminés.

Le module de contrôle permet de gérer au mieux l'énergie de la batterie et en particulier la consommation de ladite énergie par les moyens d'illumination.

Selon un mode de mise en œuvre, les critères prédéterminés imposent aux moyens d'illumination d'émettre un rayonnement lumineux continu et d'une intensité au moins égale à une première intensité seuil dès lors que la fusée de détresse se trouve à une altitude supérieure à une altitude seuil.

Selon un mode de mise en œuvre, les critères prédéterminés imposent aux moyens d'illumination un mode d'économie d'énergie dès lors que la fusée de détresse se trouve au niveau de sol et/ou que l'état de charge de la batterie est inférieur à un taux de charge seuil, le mode d'économie d'énergie comprenant l'émission d'un rayonnement lumineux intermittent et/ou d'une intensité inférieure à une seconde intensité seuil, la seconde intensité seuil étant inférieure à la première intensité seuil.

Selon un mode de mise en œuvre, le module de contrôle contrôle également le déclenchement des moyens de déploiement, avantageusement, le module de contrôle est adapté pour imposer leur déclenchement dès lors que la fusée de détresse a atteint une altitude maximale.

Selon un mode de mise en œuvre, la fusée de détresse comprend également un module de détresse adapté pour émettre un signal de détresse, avantageusement le signal de détresse est émis selon l'une des fréquences internationales de détresse.

Selon un mode de mise en œuvre, la fusée comprend en outre un module de positionnement, avantageusement un module de positionnement par satellite, adapté pour déterminer la position de la fusée de détresse, ladite position étant destinée à être codée dans le signal de détresse émis par le module de détresse.

Selon un mode de mise en œuvre, la fusée de détresse comprend en outre un parachute destiné à être déployé lors d'une phase, dite phase parachutale, et postérieure à l'atteinte d'une altitude maximale, et avantageusement être éjecté dès lors ladite fusée se retrouve au sol ou dans l'eau.

Selon un mode de mise en œuvre, le déploiement du parachute est contrôlé par le module de contrôle.

### BRÈVE DESCRIPTION DES DESSINS

D'autres caractéristiques et avantages apparaîtront dans la description qui va suivre d'une fusée de détresse selon l'invention, donnés à titre d'exemples non limitatifs, en référence aux dessins annexés dans lesquels :
- la figure 1 est une représentation schématique, selon un plan de coupe comprenant l'axe XX', d'une fusée de détresse avant éjection selon la présente invention ;
- la figure 2 est une représentation schématique, selon un plan de coupe comprenant l'axe XX', d'une fusée de détresse désolidarisée des moyens de déclenchement selon la présente invention.

### EXPOSÉ DÉTAILLÉ DE MODES DE RÉALISATION PARTICULIERS

La présente invention concerne une fusée de détresse pourvue d'une cartouche et de moyens de déclenchement destinés à propulser ladite cartouche en altitude.

Selon un mode de mise en œuvre de la présente invention, les moyens de déclenchement comprennent une douille pourvue d'une charge pyrotechnique, dite charge d'éjection, destinée à propulser la cartouche.

La cartouche comprend en outre des moyens d'illumination susceptibles d'émettre un rayonnement lumineux, en particulier des diodes électroluminescentes, disposés sur une surface latérale qui relie les deux extrémités de la cartouche.

Les moyens d'illumination sont, au sens de la présente invention, alimentés par une batterie.

De manière particulièrement avantageuse, la fusée de détresse comprend une enveloppe gonflable, en recouvrement de la surface latérale, adaptée pour être déployée sous l'action de moyens de déploiement et diffuser le rayonnement lumineux.

La mise en œuvre de l'enveloppe gonflable permet ainsi de diffuser le rayonnement lumineux émis par les moyens d'illumination de manière essentiellement isotrope.

Aux figures 1 et 2, on peut voir une représentation, respectivement, d'une fusée de détresse 100 avec ses moyens de déclenchement 110, et de la fusée de détresse désolidarisée desdits moyens de déclenchement 110.

Les moyens de déclenchement 110 peuvent comprendre une douille, coopérant avec la cartouche, et pourvue d'une charge pyrotechnique, dite charge d'éjection, destinée à propulser la cartouche 120.

La charge d'éjection peut comprendre, par exemple, du nitrate d'ammonium et/ou du propergol.

Dès lors qu'elle est éjectée des moyens de déclenchement et qu'elle se trouve en altitude, la fusée de détresse 100 (plus précisément la cartouche) est en phase dite phase balistique.

La cartouche 120 s'étend selon deux extrémités 120a et 120b en alignement avec un axe d'élongation XX'.

La cartouche 120 comprend, par exemple dans son volume, une batterie 160.

La batterie 160 comprend, par exemple, une batterie Li-ion qui peut être de forme cylindrique.

Les deux extrémités sont reliées par une surface latérale 120c.

La cartouche 120 peut être généralement de forme cylindrique. Toutefois, l'invention ne doit pas être limitée à cette forme.

Des moyens d'illumination 130, alimentés par la batterie 160, sont disposés sur la surface latérale 120c.

Les moyens d'illumination 130 peuvent comprendre des diodes électroluminescentes destinées à émettre le rayonnement lumineux selon un spectre de longueurs d'ondes prédéterminée. Par « spectre de longueurs d'ondes », on entend aussi bien une seule longueur d'onde qu'une gamme de longueurs d'ondes étendue.

Les diodes électroluminescentes, dès lors qu'elles sont peu consommatrices d'énergie, permettent de prolonger la durée d'émission d'un rayonnement lumineux par rapport aux fusées de détresse connues de l'état de la technique.

Par ailleurs, l'illumination par des diodes électroluminescentes permet de limiter la charge pyrotechnique embarquée, et de réduire d'autant le risque associé à un tel emport car seules restent la charge de propulsion et la charge de gonflage (plus de charge pyrotechnique lumineuse).

Les diodes électroluminescentes peuvent être des diodes émettant de la lumière blanche, ou des diodes émettant un rayonnement essentiellement monochromatique.

La fusée de détresse 100 peut également comprendre une enveloppe gonflable 140. En particulier, l'enveloppe gonflable 140 est en recouvrement de la surface latérale 120c tant que la fusée de détresse n'est pas activée.

L'enveloppe gonflable 140 est par ailleurs adaptée pour être déployée sous l'action de moyens de déploiement 150, et diffuser le rayonnement lumineux émis par les moyens d'illumination 130.

Par « diffuser le rayonnement », on entend rendre omnidirectionnel un rayonnement unidirectionnel.

Il est entendu que dès lors que l'enveloppe 140 est destinée à diffuser le rayonnement lumineux émis par les moyens d'illumination, ces derniers se trouvent dans un volume intérieur délimité par l'enveloppe 140.

Les moyens de déploiement 150 peuvent par exemple comprendre une charge pyrotechnique, dite charge de déploiement, disposée, par exemple, au niveau d'une extrémité de la cartouche.

La charge de déploiement peut par exemple comprendre une pastille de nitrate d'ammonium et/ou de propergol.

L'enveloppe gonflable 140 peut comprendre un tissu, notamment un tissu plastique, par exemple du polyéthylène ou du polyester.

A cet égard, l'homme de métier pourra consulter le document [1] cité à la fin de la description.

L'enveloppe gonflable 140 peut également être adaptée, lorsqu'elle est déployée, pour assurer une flottaison de la fusée de détresse 100.

En d'autres termes, l'enveloppe gonflable 140 est montée de manière étanche, par exemple au niveau des extrémités 120a et 120b de la cartouche 120.

L'enveloppe gonflable 140 peut être enduite d'une couche de matériau luminophore destinée à modifier l'étendue du spectre du rayonnement lumineux émis par les moyens d'illumination.

De manière avantageusement, la modification de l'étendue du spectre comprend une augmentation de ladite étendue. Par exemple, dès lors que des diodes électroluminescentes essentiellement monochromatiques sont considérées, le matériau luminophore peut être adapté pour transformer ledit rayonnement essentiellement monochromatique en un rayonnement présentant une large gamme spectrale. Plus particulièrement, les diodes électroluminescentes peuvent, par exemple, émettre un rayonnement bleu (autour de 488 nm), et le matériau luminophore convertir ledit rayonnement bleu en un rayonnement polychromatique dont l'étendue spectrale couvre la gamme de longueurs d'ondes 400 nm - 700 nm.

Le choix du matériau luminophore est à la portée de l'homme du métier. A cet égard, ce dernier pourra consulter le document [2] cité à la fin de la description, et notamment les paragraphes 13 à 24 qui recensent une liste de matériaux susceptibles de convenir.

De manière particulièrement avantageuse, la fusée de détresse 100 comprend un module de contrôle 170, électronique, alimenté par la batterie 160.

Le module de contrôle 170 peut comprendre une carte électronique pourvue d'un programme et/ou d'instructions destinées à être communiquées aux différents élément qu'elle contrôle.

La réalisation d'un tel module de contrôle fait partie des connaissances générales de l'homme du métier, et n'est donc pas décrite dans la présente demande.

Le module de contrôle 170 est notamment destiné à moduler l'intensité du rayonnement lumineux en fonction de l'altitude de ladite fusée selon des critères prédéterminés. En d'autres termes, le module de contrôle 170 permet d'ajuster l'intensité du rayonnement lumineux émis par les moyens de d'illumination 130.

Par exemple, le module de contrôle 170 peut imposer aux moyens d'illumination 130 d'émettre une intensité lumineuse supérieure à une première intensité seuil pendant la phase balistique. Par exemple, le module de contrôle 170 peut imposer aux moyens d'illumination 130 d'émettre à leur maximum d'intensité pendant la phase balistique.

Durant cette phase balistique, le rayonnement lumineux peut être continu, ou traduire un message, en Morse par exemple.

Le module de contrôle 170 peut également imposer un mode d'économie d'énergie au moyens d'illumination 130.

Par exemple, dès lors la fusée de détresse 100 au niveau de sol et/ou que l'état de charge de la batterie est inférieur à un taux de charge seuil, le mode d'économie d'énergie peut comprendre l'émission d'un rayonnement lumineux intermittent et/ou d'une intensité inférieure à une seconde intensité seuil, la seconde intensité seuil étant inférieure à la première intensité seuil.

L'émission d'un signal lumineux intermittent peut comprendre, par exemple, l'émission d'un flash lumineux toutes les 10 secondes. Le lapse de temps entre deux flashs lumineux peut augmenter dans le temps de manière à préserver la charge de la batterie.

De manière complémentaire, le module de contrôle peut également contrôler le déclenchement des moyens de déploiement 150.

En particulier, le module de contrôle 170 peut être adapté pour imposer leur déclenchement dès lors que la fusée de détresse a atteint une altitude maximale lors de la phase balistique.

De manière particulièrement avantageuse, la fusée de détresse 100 peut également comprendre un module de détresse 180 adapté pour émettre un signal de détresse, avantageusement le signal de détresse est émis selon l'une des fréquences internationales de détresse.

Les fréquences internationales de détresse correspondent aux bandes 406,028 MHZ et 121,5 MHZ.

Le module de détresse 180 peut également émettre sur d'autres fréquences de secours comme, par exemple, le canal 16 de la VHF ou encore sur le système de fréquences AIS (système de surveillance en temps réel des navires).

Le module de détresse 180 peut comprendre une antenne d'émission 180a disposée au niveau de l'une ou l'autre des extrémités 120a et 120b de la cartouche 120.

Le module de détresse 180 peut enfin être adapté pour la réception de signaux radio, notamment des signaux radio lui indiquant sa détection. Dans ces conditions, dès réception des tels signaux par le module de détresse, le module de contrôle 160 peut ajuster l'intensité lumineuse émise par les moyens d'illumination (notamment l'augmenter et/ou la rendre continue).

Il est entendu que le module de détresse 180 est alimenté par la batterie 160 et contrôlé par le module de contrôle 170.

La fusée peut en outre comprendre en outre un module de positionnement 190 adapté pour déterminer la position de la fusée de détresse 100. Ladite position peut avantageusement être codée dans le signal de détresse émis par le module de détresse 180.

Le module de positionnement 190 est également alimenté par la batterie 160, et contrôlé par le module de contrôle 170. Le module de positionnement 190 peut avantageusement être un module de positionnement par satellite, par exemple un module GPS (« Global Positionning System » selon la terminologie anglo-saxonne).

La fusée de détresse 100 peut également comprendre un parachute destiné à être déployé lors d'une phase, dite phase parachutale, postérieure à l'atteinte d'une altitude maximale lors de la phase balistique.

Le parachute permet ainsi de prolonger la phase balistique.

De manière avantageuse, le parachute est également destiné à éjecté dès lors ladite fusée se retrouve au sol ou dans l'eau.

Toujours de manière avantageuse, le déploiement et/ou l'éjection du parachute sont commandées par le module de contrôle 170.

La fusée de détresse 100 selon la présente invention présente une autonomie d'émission lumineuse supérieure à celle des fusées de détresse connues de l'état de la technique. En effet, la mise en œuvre de l'enveloppe gonflable et sa capacité à diffuser le rayonnement émis par les moyens d'illumination tels que des diodes électroluminescentes permet de restituer le flux lumineux d'une fusée connue de l'état de la technique.

Par ailleurs, la mise en œuvre du module de contrôle permet une gestion de l'énergie fournie par la batterie. En particulier, le module de contrôle permet d'ajuster l'intensité du rayonnement émis par les moyens d'illumination afin de prolonger la durée d'émission lumineuse par la fusée de détresse.

### RÉFÉRENCES

[1] FR 2 862 279 A1 ;
[2] US 2015/0329771 A1.

## Revendications

1. Fusée de détresse (100) qui comprend :
- une cartouche (120) comprenant deux extrémités (120a, 120b) reliées par une surface latérale (120c) ;
- des moyens de déclenchement (110) destinés à éjecter la cartouche (120) en altitude ;
- des moyens d'illumination (130) alimentés par une batterie (160) et susceptibles d'émettre un rayonnement lumineux;
la fusée de détresse étant **caractérisée en ce que** lesdits moyens d'illumination (130) sont disposés sur la surface latérale; et **en ce que** la fusée de détresse comprend en outre
-une enveloppe gonflable (140), en recouvrement de la surface latérale (120c), adaptée pour être déployée sous l'action de moyens de déploiement (150) et diffuser le rayonnement lumineux .

2. Fusée selon la revendication 1, dans laquelle les moyens d'illumination (130) comprennent des diodes électroluminescentes destinées à émettre le rayonnement lumineux selon un spectre de longueurs d'ondes prédéterminée.

3. Fusée selon la revendication 2, dans laquelle l'enveloppe gonflable (140) est enduite d'une couche de matériau luminophore (145) destinée à modifier l'étendue du spectre du rayonnement lumineux émis par les moyens d'illumination (130), avantageusement la modification de l'étendue du spectre comprend une augmentation de ladite étendue.

4. Fusée selon l'une des revendications 1 à 3, dans laquelle l'enveloppe gonflable (140), lorsqu'elle est déployée, permet la flottaison de la fusée de détresse.

5. Fusée selon l'une des revendications 1 à 4, dans laquelle les moyens de déploiement (150) comprennent une charge pyrotechnique, dite charge de déploiement, disposée au niveau d'une extrémité de la cartouche (120).

6. Fusée selon l'une des revendications 1 à 5, dans laquelle les moyens de déclenchement comprennent une douille, coopérant avec la cartouche (120), et pourvue d'une charge pyrotechnique, dite charge d'éjection, destinée à éjecter la cartouche (120).

7. Fusée selon l'une des revendications 1 à 6, dans laquelle la fusée de détresse comprend un module de contrôle (170) électronique, alimenté par la batterie (160), destiné à moduler l'intensité du rayonnement lumineux en fonction de l'altitude de ladite fusée selon des critères prédéterminés.

8. Fusée selon la revendication 7, dans laquelle les critères prédéterminés imposent aux moyens d'illumination (130) d'émettre un rayonnement lumineux continu et d'une intensité au moins égale à une première intensité seuil dès lors que la fusée de détresse se trouve à une altitude supérieure à une altitude seuil.

9. Fusée selon la revendication 7 ou 8, dans laquelle les critères prédéterminés imposent aux moyens d'illumination un mode d'économie d'énergie dès lors que la fusée de détresse se trouve au niveau de sol et/ou que l'état de charge de la batterie (160) est inférieur à un taux de charge seuil, le mode d'économie d'énergie comprenant l'émission d'un rayonnement lumineux intermittent et/ou d'une intensité inférieure à une seconde intensité seuil, la seconde intensité seuil étant inférieure à la première intensité seuil.

10. Fusée selon l'une des revendications 7 à 9, dans laquelle le module de contrôle (170) contrôle également le déclenchement des moyens de déploiement (150), avantageusement, le module de contrôle (170) est adapté pour imposer leur déclenchement dès lors que la fusée de détresse a atteint une altitude maximale.

11. Fusée selon l'une des revendications 7 à 10, dans laquelle la fusée de détresse comprend également un module de détresse (180) adapté pour émettre un signal de détresse, avantageusement le signal de détresse est émis selon l'une des fréquences internationales de détresse.

12. Fusée selon la revendication 11, dans laquelle la fusée comprend en outre un module de positionnement (190), avantageusement un module de positionnement par satellite, adapté pour déterminer la position de la fusée de détresse, ladite position étant destinée à être codée dans le signal de détresse émis par le module de détresse (180).

13. Fusée selon l'une des revendications 1 à 12, dans laquelle la fusée de détresse comprend en outre un parachute destiné à être déployé lors d'une phase, dite phase parachutale, et postérieure à l'atteinte d'une altitude maximale, et avantageusement être éjecté dès lors ladite fusée se retrouve au sol ou dans l'eau.

14. Fusée selon la revendication 13 en combinaison avec la revendication 7, dans laquelle le déploiement du parachute est contrôlé par le module de contrôle (170).

## Patentansprüche

1. Signalrakete (100), die Folgendes beinhaltet:
- eine Kartusche (120), die zwei Enden (120a, 120b) beinhaltet, die durch eine Seitenfläche (120c) verbunden sind;
- Auslösemittel (110), die dazu bestimmt sind, die Kartusche (120) in die Höhe auszustoßen;
- Leuchtmittel (130), die von einer Batterie (160) mit Strom versorgt werden und eine Lichtstrahlung emittieren können;
wobei die Signalrakete **dadurch gekennzeichnet ist, dass** die Leuchtmittel (130) auf der Seitenfläche angeordnet sind; und dass die Signalrakete ferner eine aufblasbare Hülle (140) beinhaltet, die die Seitenfläche (120c) abdeckt und dazu ausgelegt ist, unter der Einwirkung von Einsatzmitteln (150) zum Einsatz zu kommen und die Lichtstrahlung zu streuen.

2. Rakete nach Anspruch 1, wobei die Leuchtmittel (130) Leuchtdioden beinhalten, die dazu bestimmt sind, die Lichtstrahlung gemäß einem vorgegebenen Wellenlängenspektrum zu emittieren.

3. Rakete nach Anspruch 2, wobei die aufblasbare Hülle (140) mit einer Schicht aus Leuchtstoffmaterial (145) versehen ist, die dazu bestimmt ist, die Breite des durch die Leuchtmittel (130) emittierten Lichtstrahlungsspektrums zu verändern, wobei die Veränderung der Breite des Spektrums vorzugsweise eine Vergrößerung der Breite beinhaltet.

4. Rakete nach einem der Ansprüche 1 bis 3, wobei die aufblasbare Hülle (140), wenn sie zum Einsatz kommt, das Auf-dem-Wasser-treiben der Signalrakete ermöglicht.

5. Rakete nach einem der Ansprüche 1 bis 4, wobei die Einsatzmittel (150) eine pyrotechnische Ladung beinhalten, die als Einsatzladung bezeichnet wird und im Bereich eines Endes der Kartusche (120) angeordnet ist.

6. Rakete nach einem der Ansprüche 1 bis 5, wobei die Auslösemittel eine Hülse beinhalten, die mit der Kartusche (120) zusammenwirkt und über eine pyrotechnische Ladung verfügt, die als Ausstoßladung bezeichnet wird und dazu bestimmt ist, die Kartusche (120) auszustoßen.

7. Rakete nach einem der Ansprüche 1 bis 6, wobei die Signalrakete ein elektronisches Steuermodul (170) beinhaltet, das von der Batterie (160) mit Strom versorgt wird und dazu bestimmt ist, die Intensität der Lichtstrahlung in Abhängigkeit von der Höhe der Rakete gemäß vorgegebenen Kriterien zu modulieren.

8. Rakete nach Anspruch 7, wobei die vorgegebenen Kriterien den Leuchtmitteln (130) vorgeben, eine kontinuierliche Lichtstrahlung mit einer Intensität von mindestens gleich einer ersten Schwellenintensität zu emittieren, sobald sich die Signalrakete in einer Höhe befindet, die größer als eine Schwellenhöhe ist.

9. Rakete nach Anspruch 7 oder 8, wobei die vorgegebenen Kriterien den Leuchtmitteln einen Energiesparmodus vorgeben, sobald sich die Signalrakete am Boden befindet und/oder der Ladezustand der Batterie (160) unter einem Schwellenladungsniveau liegt, wobei der Energiesparmodus die Emission einer intermittierenden Lichtstrahlung und/oder einer Lichtstrahlung mit einer Intensität, die kleiner als eine zweite Schwellenintensität ist, beinhaltet, wobei die zweite Schwellenintensität kleiner als die erste Schwellenintensität ist.

10. Rakete nach einem der Ansprüche 7 bis 9, wobei das Steuermodul (170) auch das Auslösen der Einsatzmittel (150) steuert, wobei das Steuermodul (170) vorzugsweise dazu ausgelegt ist, ihre Auslösung vorzugeben, sobald die Signalrakete eine maximale Höhe erreicht hat.

11. Rakete nach einem der Ansprüche 7 bis 10, wobei die Signalrakete auch ein Notsignalmodul (180) beinhaltet, das dazu ausgelegt ist, ein Notsignal zu emittieren, wobei das Notsignal vorzugsweise gemäß einer der internationalen Notsignalfrequenzen emittiert wird.

12. Rakete nach Anspruch 11, wobei die Rakete ferner ein Positionsbestimmungsmodul (190) beinhaltet, vorzugsweise ein Satellitenpositionsbestimmungsmodul, das dazu ausgelegt ist, die Position der Signalrakete zu bestimmen, wobei die Position in dem von dem Notsignalmodul (180) emittierten Notsignal codiert sein soll.

13. Rakete nach einem der Ansprüche 1 bis 12, wobei die Signalrakete ferner einen Fallschirm beinhaltet, der dazu bestimmt ist, während einer Phase, die als Fallschirmphase bezeichnet wird und in einem Zeitraum nach dem Erreichen einer maximalen Höhe liegt, eingesetzt zu werden und vorzugsweise ausgestoßen zu werden, sobald sich die Rakete am Boden oder im Wasser befindet.

14. Rakete nach Anspruch 13 in Kombination mit Anspruch 7, wobei der Einsatz des Fallschirms durch das Steuermodul (170) gesteuert wird.

## Claims

1. Distress flare (100) comprising:
- a cartridge comprising two ends (120a, 120b) connected by a side surface (120c);
- activation means (110) configured for expelling the cartridge (120) into the sky;
- illuminating means (130) powered by a battery and capable of emitting visible light;
the distress flare being **characterized in that** said illuminating means (130) are arranged on the side surface and **in that** the distress flare further comprises an inflatable shell (140), covering the side surface (120c), suitable for being deployed under the effect of deploying means (150) and of diffusing the visible light.

2. Flare according to claim 1, wherein the illuminating means (130) comprise light emitting diodes intended to emit visible light according to a predetermined spectrum of wavelengths.

3. Flare according to claim 2, wherein the inflatable shell (140) is coated in a layer of luminophore (145) material intended to modify the spectral range of the visible light emitted by the illuminating means (130) ; advantageously the modification of the spectral range comprises an increase in said range.

4. Flare according to any of claims 1 to 3, wherein the inflatable shell (140), when deployed, allows the distress flare to float.

5. Flare according to any of claims 1 to 4, wherein the deploying means (150) comprise a pyrotechnic charge, referred to as a deploying charge, arranged at one end of the cartridge (120).

6. Flare according to any of claims 1 to 5, wherein the activating means comprise a case, engaging with the cartridge (120), and provided with a pyrotechnic charge, referred to as an expelling charge, intended to expel the cartridge (120).

7. Flare according to any of claims 1 to 6, wherein the distress flare comprises an electronic control module (170), powered by the battery (160), intended to modulate the intensity of the visible light as a function of the altitude of said flare according to predetermined criteria.

8. Flare according to claim 7, wherein the predetermined criteria requires that the illuminating means (130) emit continuous visible light, the intensity whereof is at least equal to a first threshold intensity when the distress flare is located at an altitude that exceeds a threshold altitude.

9. Flare according to claim 7 or 8, wherein the predetermined criteria requires that the illuminating means (130) have an energy-saving mode when the distress flare is located at ground level and/or when the charge status of the battery (160) is less than a threshold charge level, the energy-saving mode comprising the emission of intermittent visible light and/or of visible light having an intensity that is less than a second threshold intensity, whereby the second threshold intensity is less than the first threshold intensity.

10. Flare according to any of claims 7 to 9, wherein the control module further controls the activation of the deploying means (150); advantageously, the control module (170) is suitable for imposing the activation thereof when the distress flare has reached a maximum altitude.

11. Flare according to any of claims 7 to 10, wherein the distress flare further comprises a distress module (180) suitable for emitting a distress signal; advantageously, the distress signal is emitted on one of the international distress frequencies.

12. Flare according to claim 11, wherein the flare further comprises a positioning module (190), advantageously a satellite positioning module, suitable for determining the position of the distress flare, said position being intended to be encoded in the distress signal emitted by the distress module (180).

13. Flare according to any of claims 1 to 12, wherein the distress flare further comprises a parachute intended to be deployed during a so-called parachutal phase, and after having reached a maximum altitude, and advantageously intended to be ejected when said flare is located on the ground or in water.

14. Flare according to claim 13, taken in combination with claim 7, wherein the deployment of the parachute is controlled by the control module (170).
